# EUROPÄISCHE PATENTSCHRIFT

(11) **EP 2 749 726 B1**
(45) Veröffentlichungstag und Bekanntmachung des Hinweises auf die Patenterteilung: **18.11.2015**
(21) Anmeldenummer: 13184212.2
(22) Anmeldetag: 12.09.2013
(51) Int. Cl.: E06B 9/17

(54) **Befestigungsvorrichtung für ein Aussteifungselement eines Rollladenkastens**
Fastening device for a stiffening element of a roller shutter box
Dispositif de fixation pour un élément de rigidification d'un coffre de store

(30) Priorität: 21.09.2012 DE 202012103629 U
(43) Veröffentlichungstag der Anmeldung: 02.07.2014
(73) Patentinhaber: Veka AG, 48324 Sendenhorst (DE)
(72) Erfinder: Brünemann, Dirk, 48324 Sendenhorst (DE)
(74) Vertreter: Tarvenkorn, Oliver

(56) Entgegenhaltungen:
- EP-A2- 1 705 335
- EP-A2- 1 775 415
- DE-U1- 29 509 573
- DE-U1- 29 614 006
- DE-U1-202008 000 251
- DE-U1-202011 051 556

## Beschreibung

Die Erfindung betrifft eine Befestigungsvorrichtung für ein Aussteifungselement eines Rollladenkastens.

Die Verwendung von Kunststoffhohlprofilen zur Herstellung von Rollladenkästen bietet viele Vorteile wie eine gute Wärmedämmung, hohe Luftdichtigkeit, leichte Verarbeitung und schnelle Montage am Einbauort. Aus der EP 1 705 335 A2 ist ein Rollladenkasten bekannt, der an allen vier Seitenflächen aus Kunststoffhohlprofilen gebildet ist. Ein solcher Rollladenkasten ist leicht montierbar. Er ist durch ineinander greifende Profile luftdicht auszubilden und kann mit zusätzlich eingesetzten Wärmedämmelementen gedämmt werden, um Kältebrücken im Bereich des Rollladenkastens zu vermeiden. Weiterhin können durch entsprechende Profilgestaltungen vielfältige Möglichkeiten vorgesehen werden, um Revisionsklappen an der Unterseite oder an der der Gebäudeinnenseite zugewandten Seite auszubilden.

Zum Anschluss des Rollladenkastens an die Gebäudedecke sind aus der EP 1 775 415 A2 spezielle Anschlussprofile bekannt, auf die das Deckelprofil des Rollladenkastens aufgerastet werden kann. Das Bodenprofil wird mit dem Blendrahmen des Fensters verbunden, so dass die statische Verbindung zwischen dem oberen Abschnitt des Blendrahmens und der Decke über den Rollladenkasten erfolgt.

Bei kurzen Rollladenkästen ist die Steifigkeit der stirnseitig angebrachten Kopfteile ausreichend, um beispielsweise Windlasten in die Decke abzuleiten. Bei breiteren Fenstern muss der Blendrahmen versteift werden.

Eine Aussteifung des Kunststoff-Blendrahmenprofils wird üblicherweise durch eingelegte Verstärkungsprofile aus Metall, insbesondere aus Stahl, erreicht. Bei großen Fensterbreiten ist die innere Verstärkung jedoch nicht mehr ausreichend, um bei Windlasten eine größere Verformung des Blendrahmens zu verhindern. Auch können aufgrund der Materialeigenschaften des üblicherweise verwendeten PVC-Kunststoffs größere am Blendrahmen wirkende Kräfte nicht über den Rollladenkasten auf die Gebäudedecke übertragen werden. Es sind vielmehr zusätzliche Aussteifungselemente, sogenannte Statikkonsolen, notwendig, um Kräfte vom Blendrahmen direkt in die Decke abzuleiten. Bekannt sind dazu metallische Bügel, welche an ihrem einen Ende mit der Oberseite des Blendrahmens verbunden werden und welche mit ihrem anderen Ende an der Gebäudedecke befestigt werden. Der bügelförmige Bereich dazwischen dient dazu, den aufgewickelten Rollladenpanzer zu umgreifen und die abzuleitenden Wind- und Soglasten umzulenken und in die Decke einzuleiten.

Der Nachteil bei der zusätzlichen Anordnung von Aussteifungselementen besteht darin, dass die Aussteifungselemente schwer montierbar sind. Dies gilt weniger für die Deckenbefestigung, welche meist aus der Ebene des Blendrahmens versetzt näher zur Gebäudeinnenseite liegt, sodass die Befestigungsstellen bei abgenommener innerer Seitenwand und angenommenem Bodenelement leicht erreichbar sind.

Dies gilt aber umso mehr für die Verbindung des Rollladenkastens mit dem Blendrahmen, denn alle daran einzubringenden Verschraubungen erfordern das Arbeiten innerhalb des engen Rollladenkastens. Übliche Elektrowerkzeuge können dort meist nicht bzw. nur mit einem entsprechenden Winkelvorsatz benutzt werden. Wegen der unbequemen und zeitaufwändigen Montage der Aussteigungselemente besteht schließlich die Gefahr, dass diese dann gar nicht oder nur unzureichend an den Blendrahmen angeschlossen werden.

Aufgabe der vorliegenden Erfindung ist es somit, eine Befestigungsvorrichtung für ein Aussteifungselement eines Rollladenkastens anzugeben, welche eine schnelle und einfache Montage ermöglicht.

Diese Aufgabe wird durch eine Befestigungsvorrichtung mit den Merkmalen des Patentanspruchs 1 gelöst.

Diese Anordnung baut auf dem durch die Anmelderin selbst in der DE 20 2011 051 556 U1 geschaffenen zweiteiligen Abrollprofil auf und sieht ein Befestigungselement und wenigstens ein Gewindeelement vor, welches durch das obere Basisprofil hindurch ragt bzw. aus dem Inneren des Rollladenkastens durch eine Öffnung im Basisprofil zugänglich ist.

Im Übrigen besitzt die Befestigungsvorrichtung wenigstens einen weiteren Abschnitt eines Schraubenschaftes oder einen weiteren Schraubbolzen, sodass sie direkt mit dem Blendrahmen verschraubt werden kann, und zwar derart, dass der Schraubbolzen bis in das metallische Verstärkungsprofil eingreift. Das Befestigungselement kann ebenso unmittelbar auf ein metallisches Zusatz-Verstärkungsprofil, welches in dem zwischen den beiden Teilen des Abrollprofils gebildeten Hohlraum angeordnet ist, aufgesetzt und mit diesem verbunden werden.

Der Vorteil der erfindungsgemäßen Befestigungsvorrichtung liegt zum einen darin, dass das Widerlager im Inneren des Hohlraums zwischen dem Adapterprofil und dem Basisprofil liegt und damit vor Tropfwasser im Rollladenkasten und vor Korrosion geschützt ist. Es reicht schon ein einfacher Dichtungsring, der um das Gewindeelement gelegt wird, um eine Abdichtung der für das Gewindeelement vorgesehenen Öffnung im oberen Abrollprofil vorzunehmen.

Der weitere Vorteil liegt darin, definierte Befestigungsstellen für das Aussteifungselement am Blendrahmen vorfertigen zu können, so dass die Position schon vorgegeben ist und der Monteur vor Ort zur Verbindung des Aussteifungselements mit dem Blendrahmen lediglich noch eine Schraube bzw. eine Mutter fest anzuziehen hat.

Bei einem vollständigen Rollladenkasten, der wenigstens zwei Wandelemente, vorzugsweise auch ein Deckenelement, und ein Bodenelement umfasst, welches an einem oberen Querriegel eines aus einem Hohlprofil gebildeten Blendrahmens eines Fensters oder einer Tür anzubringen ist, ist zum späteren Anschluss eines Aussteifungselements eine erfindungsgemäße Befestigungsvorrichtung mit wenigstens einem Befestigungselement bereits vormontiert. Diese Befestigungsvorrichtungen können überwiegend verdeckt in dem aus dem Basisprofil und dem Adapterprofil gebildeten, zweiteiligen Abrollprofil des Rollladenkastens positioniert werden. Feste Positionen der Befestigungselemente sind durch die Platzierung von Befestigungsbohrungen in wenigstens einem der Verstärkungsprofile unterhalb des Befestigungselements bzw. der Durchführungsöffnung für das Gewindeelement im oberen Abrollprofil vorgegeben.

Das Gewindeelement kann entweder ein Gewindebolzen sein, der durch das obere Abrollprofil hinaus in den Rollladenkasten ragt und der dabei soweit über das obere Abrollprofil übersteht, dass daran mittels einer Mutter leicht eine Befestigungslasche des Aussteifungselements angeschraubt werden kann.

Alternativ kann vorgesehen sein, an dem Befestigungselement eine Gewindehülse vorzusehen, die vorzugsweise zumindest bis auf Höhe des oberen Abrollprofils reicht, sodass durch einen untergelegten Dichtring eine einfache und effektive Abdichtung der Durchführungsöffnung erzielt werden kann. Es kann darin bereits eine Schraube samt Unterlegscheibe bzw. eine Schraube mit einem entsprechend verbreiterten Kopf in die Gewindehülse eingesetzt werden. Am Montageort braucht dann lediglich noch die Befestigungslasche des Aussteifungselements aufgesetzt bzw. von der Seite her untergeschoben zu werden. Nach dem Anziehen der Befestigungsschraube ist das Aussteifungselement fest mit dem Befestigungselement und darüber wiederum mit einem der Verstärkungsprofile des Blendrahmens verbunden.

Die Erfindung wird nachfolgend anhand eines Ausführungsbeispiels und mit Bezug auf die Zeichnung näher erläutert. Die Figuren zeigen im Einzelnen:
- Fig. 1: einen Rollladenkasten mit einem Aussteifungselement in seitlicher Schnittansicht;
- Fig. 2: eine Befestigungsvorrichtung mit Teilen eines Rollladenkastens und des Aussteifungselements in seitlicher Schnittansicht;
- Fig. 3: eine Befestigungsvorrichtung mit Teilen eines Blendrahmens und des Aussteifungselement in perspektivischer Ansicht und
- Fig. 4: ein alternatives Befestigungselement in seitlicher Ansicht.

Figur 1 zeigt einen Rollladenkasten 20, der eine zur Gebäudeaußenseite hin gewandte Seitenwand 21 sowie eine zur Gebäudeinnenseite gewandte Seitenwand 23 besitzt. Nach oben hin ist der Rollladenkasten 20 durch ein Deckenelement 22 abgeschlossen, das über ein Verbindungsprofil mit einer Gebäudedecke zu verbinden ist. Unten ist ein Bodenelement 24 vorgesehen, das alternativ oder zusätzlich zur Seitenwand 23 als Revisionsöffnung benutzt werden kann.

Auf einem Blendrahmen 50 eines Fensters ist ein zweiteiliges Abrollprofil montiert. Der untere Teil ist durch ein Adapterprofil 51 gebildet, das durch eine geeignete Ausbildung von Rastzapfen die Verbindung mit dem Profilsystem des Blendrahmenprofils 50 herstellt. Es besitzt an der dem abgewickelten Teil 32 eines Rollladenpanzers 30 zugewandten Seite eine Rundung, über welche der Rollladenpanzer 30 abgleiten kann. Weiterhin besitzt das Adapterprofil 51 Rastaufnahmen zur Verbindung mit dem oberen Teil des Abrollprofils, nämlich mit dem Basisprofil 51.

Ein zwischen dem unteren und dem oberen Abrollprofil gebildeter Hohlraum 53 dient der Aufnahme eines Befestigungselements 11 einer Befestigungsvorrichtung 10, über welche ein Aussteifungselement 40 mit dem Abrollprofil und darüber mit dem Blendrahmen 50 verbunden ist. Das Aussteifungselement 40 ist im dargestellten Ausführungsbeispiel dreiteilig ausgebildet mit einem Bodenanschlusselement 41, einem Verbindungselement 42 und einem Deckenanschlusselement 43. Verstellschrauben 44, 45, die in Langlöchern geführt sind, ermöglichen eine Anpassung des Aussteifungselements 40 an die lichte Höhe im Rollladenkasten 20.

Die erfindungsgemäße Befestigungsvorrichtung 10 ist in Figur 1 nur angedeutet in Form des Befestigungselements 15, das innerhalb des Hohlraums zwischen dem Adapterprofil 51 und dem Basisprofil 52 angeordnet ist.

Figur 2 zeigt der Übersichtlichkeit halber nur den Blendrahmen 50 und das Aussteifungselement 40 sowie das Bodenelement 24 und die innere Seitenwand 23 des Rollladenkastens.

Die Befestigungsvorrichtung 10 ermöglicht die Verbindung des Aussteifungselements 40 mit dem Blendrahmen 50, und hierbei insbesondere mit dem metallischen Verstärkungsprofil 53, welches innerhalb einer Hohlkammer des Blendrahmenprofils 50 angeordnet ist. Außerdem ist bei der dargestellten Montagesituation ein Zusatzverstärkungsprofil 56 auf das Adapterprofil 51 aufgelegt. Dieses besitzt im Querschnitt gesehen eine große Breite und damit ein hohes Flächenträgheitsmoment, das gegenüber Kräften, die quer zum Blendrahmen 50 wirken, wie insbesondere Windlasten, wirksam ist.

Die erfindungsgemäße Befestigungsvorrichtung 10 stellt eine einfach montierbare und hoch belastbare Verbindung wie folgt dar:
In dem innen liegenden Verstärkungsprofil 54 und den darunter befindlichen Profilabschnitten des Blendrahmenprofils 50 ist je Befestigungsvorrichtung 10 eine Durchführungsöffnung 55 vorgesehen, die es ermöglicht, eine Schraube mitsamt ihres Schraubenkopfes 12 von unten her einzuführen. An der Oberseite sind in Verlängerung weitere Bohrungen im Verstärkungsprofil 54, dem eigentlichen Blendrahmenprofil 50, dem darauf aufgesetzten Adapterprofil 51 und schließlich in dem Zusatzverstärkungsprofil 56 vorgesehen, so dass sich der Schraubenschaft 11 bis oberhalb des Basisprofils 52 erstrecken kann.
In dem Hohlraum 53 zwischen dem Adapterprofil 51 und dem Basisprofil 52 ist ein Befestigungselement 15 vorgesehen, das als Gegenlager dient. Es ist hier mit einem Innengewinde versehen, so dass es wie eine Mutter direkt auf den Schraubenschaft aufgeschraubt werden kann. Dadurch werden das Zusatzverstärkungsprofil 56 und das Adapterprofil 51 an das Blendrahmenprofil 50 angepresst. Das Gewindeelement der Befestigungsvorrichtung 10 ist damit bereits am Blendrahmen 50 fixiert. Es wird dann nur noch das Basisprofil 52 auf das Adapterprofil 51 aufgerastet, wobei das Ende des Schraubenschaftes 11 nach oben heraus steht.

All diese Montageschritte können bereits vor Einbau des Fensterrahmens im Gebäude in einer bequemen Montageposition vorgenommen werden. Von dem Rollladenkasten 20 sind bereits die Kopfteile, die äußere Seitenwand 21 und das Deckenelement 22 mit dem Blendrahmen 50 miteinander verbunden.

Nach dem Einbauen der fertigen Einheit aus Fensterrahmen 50 und Rollladenkasten 20 am vorgesehenen Einbauort wird das Aussteifungselement 40 mit seiner Befestigungslasche 44 auf das Ende des Schraubenschaftes 11 gesetzt und abschließend mit einer Gewindemutter 13 gesichert. Sobald das Aussteifungselement 40 über eine Befestigungslasche am Deckenanschlusselement 43 auch mit der Gebäudedecke verbunden ist, ist die mechanisch wirksame Aussteifung komplett hergestellt. Es brauchen lediglich noch die zu Revisionszwecken später erneut abnehmbaren Profilteile 23, 24 des Rollladenkastens 20 eingesetzt zu werden, um die Montage abzuschließen.

Figur 3 zeigt die Einbausituation der Befestigungsvorrichtung 10 in perspektivischer Ansicht, wobei zur Verdeutlichung von dem Abrollprofil nur das Adapterprofil 51 ohne das Basisprofil 52 dargestellt ist. An dem Zusatzverstärkungsprofil 56 sind mehrere vorgefertigte Befestigungspositionen 57 ausgebildet, an denen jeweils eine Befestigungsvorrichtung 10 montierbar ist.

Erkennbar ist hier das in der Mitte vorgesehene Befestigungselement 15, das das Gewindeelement 11 gegen Herausfallen und gegenüber Druckkräften sichert, welche von oben darauf wirken. Zwischen dem Befestigungselement 15 und dem Zusatzverstärkungsprofil 56 ist ein Dichtelement untergelegt. Es wird damit verhindert, dass Feuchtigkeit am Gewindeelement 11 entlang in den Blendrahmen 50 und dessen metallisches Verstärkungsprofil 54 sickert.

Jeweils ein weiteres Dichtelement 14, 16 liegt zwischen der Mutter 13 und der Befestigungslasche 41 bzw. zwischen der Befestigungslasche 44 und dem hier nicht dargestellten Basisprofil 52, so dass auch das Eindringen von Feuchtigkeit aus dem Inneren des Rollladenkastens 20 in den Hohlraum 53 unterhalb des Basisprofils 52 verhindert wird.

Figur 4 zeigt ein alternatives Befestigungselement 11' einer zweiten Ausführungsform einer erfindungsgemäßen Befestigungsvorrichtung 10'. Hier sind der für die Befestigung des Aussteigungselements 40 notwendige Gewindebolzen 11 und das als Gegenlager dienende Befestigungselement 15' einteilig mit einem weiteren Schraubbolzen 12' verbunden, der eine selbstschneidende Spitze aufweist. Damit kann das Befestigungselement 11' nach dem Aufsetzen des Adapterprofils 51 auf das Blendrahmenprofil 50 direkt von oben eingeschraubt werden; eine Durchführungsöffnung 55 (vgl. Fig. 2) im Blendrahmen ist damit nicht mehr erforderlich.

## Patentansprüche

1. Befestigungsvorrichtung (10) für ein Aussteifungselement (40) eines Rollladenkastens (20), der wenigstens ein Bodenelement (24) umfasst, das an einem aus einem Hohlprofil gebildeten Blendrahmen (50) eines Fensters oder einer Tür anzubringen ist, wobei der Blendrahmen in wenigstens einer seiner Hohlkammern ein Verstärkungsprofil (54) besitzt und wobei die Befestigungsvorrichtung (10) wenigstens ein am Blendrahmen (50) fest anzubringendes Adapterprofil (51) und ein formschlüssig mit dem Adapterprofil (51) koppelbares Basisprofil (52) umfasst und wobei zwischen dem Adapterprofil (51) und dem Basisprofil (52) ein Hohlraum (53) ausgebildet ist,
**dadurch gekennzeichnet, dass** in dem Hohlraum (53) ein Befestigungselement (15; 15') angeordnet ist, das direkt oder über ein Gewindeelement (11; 11') mit dem Verstärkungsprofil (54) und/oder mit einem in dem Hohlraum (53) angeordneten Zusatzverstärkungsprofil zu verbinden ist, wobei das Basisprofil (52) eine Ausnehmung hat, sodass das Gewindeelement (11; 11') vom Innenraum des Rollladenkastens (20) aus über diese Ausnehmung im Basisprofil (52) zugänglich ist.

2. Befestigungsvorrichtung (10) nach Anspruch 1, **dadurch gekennzeichnet, dass** das Gewindeelement eine Schraube ist und dass das Befestigungselement (15) eine Gewindebohrung zur Aufnahme eines Schraubenschaftes (11) besitzt, wobei ein Schraubenkopf (12) an dem Verstärkungsprofil (54) angelegt und der Schraubenschaft (11) über die Oberseite des Basisprofils (52) hinausragt.

3. Befestigungsvorrichtung (10) nach Anspruch 2, **dadurch gekennzeichnet, dass** das Verstärkungsprofil (54) ein Rechteckprofil ist, das eine von der Unterseite des Blendrahmens (50) zugängliche Durchführungsöffnung (55) aufweist, durch welche der Schraubenkopf (12) einsetzbar ist.

4. Befestigungsvorrichtung (10) nach Anspruch 1, **dadurch gekennzeichnet, dass** das Gewindeelement eine Gewindebuchse ist, die mit dem Befestigungselement verbunden ist und die sich zumindest bis in eine Durchführungsöffnung im Basisprofil (52) erstreckt, wobei an der von der Gewindebuchse abgewandten Seite des Befestigungselements ein Schraubbolzen angeordnet ist, über den das Befestigungselement mit dem Verstärkungsprofil (54) verbunden ist.

5. Befestigungsvorrichtung (10') nach Anspruch 1, **dadurch gekennzeichnet, dass** das Gewindeelement ein Gewindebolzen (11') ist, der mit dem Befestigungselement (15') fest verbunden ist und der über die Oberseite des Basisprofils (52) hinausragt, wobei an der von dem Gewindebolzen (11') abgewandten Seite des Befestigungselements (15') ein Schraubbolzen (12') angeordnet ist, über den das Befestigungselement (15') mit dem Verstärkungsprofil (54) verbunden ist.

6. Befestigungsvorrichtung (10) nach einem der Ansprüche 1 bis 5, **dadurch gekennzeichnet, dass** zwischen dem Befestigungselement (15; 15') und dem Basisprofil (52) wenigstens ein Dichtelement (14; 16) angeordnet ist, welcher das Gewindeelement (11; 11') umgibt.

7. Rollladenkasten (20), wenigstens umfassend:
- zwei Wandelemente (21, 23),
- ein Deckenelement (25),
- ein Bodenelement (24), welches an einem oberen Querriegel eines aus einem Hohlprofil gebildeten Blendrahmens (50) eines Fensters oder einer Tür anzubringen ist,
- eine Befestigungsvorrichtung (10) nach wenigstens einem der vorhergehenden Ansprüche, wobei deren Adapterprofil (51) mit dem Blendrahmen (50) verbunden ist und wobei das Bodenelement (24) mit dem Basisprofil (52) und/oder dem Adapterprofil (51) verbunden ist sowie
- ein Aussteifungselement (40), welches mit einer Befestigungslasche mit dem Gewindeelement (11; 11') der Befestigungsvorrichtung (10) zu verbinden ist.

8. Rollladenkasten (20) nach Anspruch 7, **dadurch gekennzeichnet, dass** das Aussteifungselement (40) wenigstens eine Befestigungslasche (44) aufweist, die an wenigstens einer Seitenkante wenigstens eine Aufnahmenut für das Gewindeelement (11; 11') besitzt.

## Claims

1. Fastening device (10) for a stiffening element (40) of a roller-shutter box (20) comprising at least one floor element (24) which can be fitted on a hollow-profile outer frame (50) of a window or of a door, wherein the outer frame, in at least one of its hollow chambers, has a reinforcing profile (54), and wherein the fastening device (10) comprises at least one adapter profile (51), which can be fixed on the outer frame (50), and a basic profile (52), which can be coupled in a form-fitting manner to the adapter profile (51), and wherein a cavity (53) is formed between the adapter profile (51) and the basic profile (52), **characterized in that** the cavity (53) has arranged in it a fastening element (15; 15') which can be connected directly, or via a threaded element (11; 11'), to the reinforcing profile (54) and/or to an additional reinforcing profile, which is arranged in the cavity (53), wherein the basic profile (52) has an aperture, and therefore the threaded element (11; 11') is accessible in the basic profile (52) from the interior of the roller-shutter box (20), via said aperture.

2. Fastening device (10) according to Claim 1, **characterized in that** the threaded element is a screw, and **in that** the fastening element (15) has a threaded bore for accommodating a screw shank (11), wherein a screw head (12) is positioned against the reinforcing profile (54) and the screw shank (11) projects beyond the upper side of the basic profile (52).

3. Fastening device (10) according to Claim 2, **characterized in that** the reinforcing profile (54) is a rectangular profile which has a through-opening (55), which is accessible from the underside of the outer frame (50) and through which the screw head (12) can be inserted.

4. Fastening device (10) according to Claim 1, **characterized in that** the threaded element is a threaded bushing, which is connected to the fastening element and which extends at least into a through-opening in the basic profile (52), wherein a screw bolt is arranged on that side of the fastening element which is directed away from the threaded bushing, and said screw bolt connects the fastening element to the reinforcing profile (54).

5. Fastening device (10') according to Claim 1, **characterized in that** the threaded element is a threaded bolt (11'), which is fixed to the fastening element (15') and projects beyond the upper side of the basic profile (52), wherein a screw bolt (12') is arranged outside of the fastening element (15') which is directed away from the threaded bolt (11'), and said screw bolt connects the fastening element (15') to the reinforcing profile (54).

6. Fastening device (10) according to one of Claims 1 to 5, **characterized in that** at least one sealing element (14; 16) is arranged between the fastening element (15; 15') and the basic profile (52), and said sealing element encloses the threaded element (11; 11').

7. Roller-shutter box (20) at least comprising:
- two wall elements (21, 23),
- a ceiling element (22),
- a floor element (24), which can be fitted on an upper crossmember of a hollow-profile outer frame (50) of a window or of a door,
- a fastening device (10) according to at least one of the preceding claims, wherein the adapter profile (51) thereof is connected to the outer frame (50), and wherein the floor element (24) is connected to the basic profile (52) and/or the adapter profile (51), and
- a stiffening element (40), which can be connected to the threaded element (11; 11') of the fastening device (10) by way of a fastening plate.

8. Roller-shutter box (20) according to Claim 7, **characterized in that** the stiffening element (40) has at least one fastening plate (44), which, on at least one side edge, has at least one accommodating groove for the threaded element (11; 11').

## Revendications

1. Dispositif de fixation (10) pour un élément de rigidification (40) d'un coffre de volet roulant (20), qui comprend au moins un élément de fond (24), qui doit être posé sur un châssis dormant (50) d'une fenêtre ou d'une porte formé par un profilé creux, dans lequel le châssis dormant possède un profilé de renforcement (54) dans au moins une de ses chambres creuses et dans lequel le dispositif de fixation (10) comprend au moins un profilé d'adaptateur (51) à fixer au châssis dormant (50) et un profilé de base (52) à coupler par emboîtement au profilé d'adaptateur (51) et dans lequel un espace creux (53) est formé entre le profilé d'adaptateur (51) et le profilé de base (52), **caractérisé en ce qu'**un élément de fixation (15; 15') est disposé dans l'espace creux (53), et doit être assemblé directement ou par l'intermédiaire d'un élément fileté (15; 15') au profilé de renforcement (54) et/ou à un profilé de renforcement supplémentaire disposé dans l'espace creux (53), dans lequel le profilé de base (52) comporte un évidement, de telle manière que l'élément fileté (11; 11') soit accessible depuis l'espace intérieur du coffre de volet roulant (20) via cet évidement dans le profilé de base (52).

2. Dispositif de fixation (10) selon la revendication 1, **caractérisé en ce que** l'élément fileté est une vis et **en ce que** l'élément de fixation (15) comporte un alésage fileté destiné à recevoir une tige de vis (11), dans lequel une tête de vis (12) est appliquée sur le profilé de renforcement (54) et la tige de vis (11) sort au-delà du côté supérieur du profilé de base (52).

3. Dispositif de fixation (10) selon la revendication 2, **caractérisé en ce que** le profilé de renforcement (54) est un profilé rectangulaire, qui présente une ouverture de passage (55) accessible depuis le côté inférieur du châssis dormant (50), à travers laquelle la tête de vis (12) peut être introduite.

4. Dispositif de fixation (10) selon la revendication 1, **caractérisé en ce que** l'élément fileté est une douille filetée, qui est assemblée à l'élément de fixation et qui s'étend au moins jusque dans une ouverture de passage dans le profilé de base (52), dans lequel un boulon fileté est disposé sur le côté de l'élément de fixation situé à l'opposé de la douille filetée, par lequel l'élément de fixation est assemblé au profilé de renforcement (54).

5. Dispositif de fixation (10) selon la revendication 1, **caractérisé en ce que** l'élément fileté est un boulon fileté (11'), qui est assemblé solidairement à l'élément de fixation (15') et qui dépasse au-delà du côté supérieur du profilé de base (52), dans lequel un boulon fileté (12') est disposé sur le côté de l'élément de fixation (15') situé à l'opposé du boulon fileté (11'), par lequel l'élément de fixation (15') est assemblé au profilé de renforcement (54).

6. Dispositif de fixation (10) selon l'une quelconque des revendications 1 à 5, **caractérisé en ce qu'**au moins un élément d'étanchéité (14; 16), qui entoure l'élément fileté (11; 11'), est disposé entre l'élément de fixation (15; 15') et le profilé de base (52).

7. Coffre de volet roulant (20), comprenant au moins:
- deux éléments de paroi (21, 23),
- un élément de plafond (22),
- un élément de fond (24), qui doit être posé sur une traverse supérieure d'un châssis dormant (50) d'une fenêtre ou d'une porte formé par un profilé creux,
- un dispositif de fixation (10) selon au moins une des revendications précédentes, dans lequel son profilé d'adaptateur (51) est assemblé au châssis dormant (50) et dans lequel l'élément de fond (24) est assemblé au profilé de base (52) et/ou au profilé d'adaptateur (51), ainsi que
- un élément de rigidification (40), qui doit être assemblé par une patte de fixation à l'élément fileté (11; 11') du dispositif de fixation (10).

8. Coffre de volet roulant (20) selon la revendication 7, **caractérisé en ce que** l'élément de rigidification (40) présente au moins une patte de fixation (44), qui comporte sur au moins un bord latéral au moins un évidement pour l'élément fileté (11; 11').
